# EUROPÄISCHE PATENTSCHRIFT

(11) **EP 1 912 018 B1**
(45) Veröffentlichungstag und Bekanntmachung des Hinweises auf die Patenterteilung: **27.11.2013**
(21) Anmeldenummer: 07115620.2
(22) Anmeldetag: 04.09.2007
(51) Int. Cl.: F21S 8/10

(54) **Projektionsscheinwerfer für Fahrzeuge**
Projection headlamp for vehicles
Phares de projection pour véhicules

(30) Priorität: 07.09.2006 DE 102006041942
(43) Veröffentlichungstag der Anmeldung: 16.04.2008
(73) Patentinhaber: Hella KGaA Hueck & Co., 59552 Lippstadt (DE)
(72) Erfinder: Wüller, Martin, 48231 Warendorf (DE); Lüder, Christian, Dr., 33729 Bielefeld (DE); Kalze, Franz-Josef, 33428 Harsewinkel (DE)

(56) Entgegenhaltungen:
- EP-A- 0 416 253
- EP-A- 1 267 116
- EP-A- 1 607 677

## Beschreibung

Die Erfindung betrifft einen Projektionsscheinwerfer für Fahrzeuge mit einer ersten Projektionslichteinheit zur Erzeugung einer ersten Lichtverteilung und mit einer zweiten Projektionslichteinheit zur Erzeugung einer zweiten Lichtverteilung, die über eine in Lichtaustrittsrichtung vorgelagerte gemeinsame Linse verfügen, wobei die erste Projektionslichteinheit eine erste Reflektoreinrichtung, eine der ersten Reflektoreinrichtung zugeordnete erste Lichtquelleneinrichtung und eine zwischen der ersten Reflektoreinrichtung der Linse angeordnete erste Blende einerseits und die zweite Projektionslichteinheit eine zweite Reflektoreinrichtung, eine der zweiten Reflektoreinrichtung zugeordnete zweite Lichtquelleneinrichtung und eine zwischen der zweiten Reflektoreinrichtung und der Linse angeordnete zweite Blende andererseits aufweist, wobei die erste Reflektoreinrichtung und die zweite Reflektoreinrichtung das von der ersten Lichtquelleneinrichtung bzw. der zweiten Lichtquelleneinrichtung emittierte Licht in der Nähe eines hinteren Brennpunktes der Linse sammeln.

Aus der EP 1 607 677 A1 ist ein Scheinwerfer für Fahrzeuge mit einer Mehrzahl von konzentrisch zueinander ausgerichteten Lichteinheiten bekannt, die jeweils aus einer Lichtquelle und einem derselben zugeordneten Reflektor bestehen. Das von den Lichteinheiten abgestrahlte Licht wird mittels kegelförmig in einem Zentrum angeordneten Reflexionsflächen in Richtung einer zentralen Achse umgelenkt, die senkrecht zur Hauptabstrahlrichtung der Lichteinheiten verläuft. Die umgelenkten Lichtbündel werden dann in einem Lichtleiter weitergeführt bzw. durch eine Linse geformt.

Aus der DE 10 2004 047 301 A1 ist ein Projektionsscheinwerfer für Fahrzeuge bekannt, der eine ersten Projektionslichteinheit zur Erzeugung einer ersten Lichtverteilung und eine zweiten Projektionslichteinheit zur Erzeugung einer zweiten Lichtverteilung aufweist. Die erste Projektionslichteinheit weist eine erste Reflektoreinrichtung sowie eine ersten Lichtquelleneinrichtung auf; die zweite Projektionslichteinheit weist eine zweite Reflektoreinrichtung und eine zweite Lichtquelleneinrichtung auf. Diese Einrichtungen der ersten Projektionslichteinheit und der zweiten Projektionslichteinheit sind optisch voneinander getrennt. Die erste Reflektoreinrichtung und die erste Lichtquelleneinrichtung und die zweite Reflektoreinrichtung und die zweite Lichtquelleneinrichtung andererseits wirken mit einer vorgelagerten Blende sowie einer gemeinsam genutzten Linse nach dem Projektionsprinzip zusammen, so dass den Projektionslichteinheiten zugeordnete unterschiedliche Lichtverteilungen erzeugt werden können. Die erste Lichtquelleneinrichtung und die zweite Lichtquelleneinrichtung sind jeweils in einem zu einer optischen Achse der Linse nahen Bereich angeordnet. Die Hauptabstrahlrichtung der ersten Lichtquelleneinrichtung und der zweiten Lichtquelleneinrichtung verläuft senkrecht zur optischen Achse in entgegengesetzter Richtung nach au-ßen in Richtung der jeweils zugeordneten ersten Reflektoreinrichtung bzw. zweiten Reflektoreinrichtung. Die erste Lichtquelleneinrichtung und die zweite Lichtquelleneinrichtung sind jeweils auf einem Träger angeordnet, der entlang der optischen Achse der Linse verläuft. Nachteilig an dem bekannten Projektionsscheinwerfer ist, dass zur Erzeugung einer vorgegebenen Beleuchtungsstärke für eine Lichtfunktion eine Mehrzahl von solchen ersten Projektionslichteinheiten bzw. zweiten Projektionslichteinheiten erforderlich ist.

Aufgabe der vorliegenden Erfindung ist es, einen Projektionsscheinwerfer für Fahrzeuge derart weiterzubilden, dass zur Erzeugung einer vorgegebenen Lichtfunktion die Anzahl der Projektionslichteinheiten verringert werden kann, so dass der Projektionsscheinwerfer Platz sparend aufgebaut ist.

Zur Lösung dieser Aufgabe ist die Erfindung in Verbindung mit dem Oberbegriff des Patentanspruchs 1 dadurch gekennzeichnet, dass sich die erste Reflektoreinrichtung zumindest in einem Bereich zwischen einer Erstreckungsebene der ersten Lichtquelleneinrichtung und der optischen Achse der Linse erstreckt einerseits und dass sich die zweite Reflektoreinrichtung zumindest in einem Bereich zwischen der Erstreckungsebene der zweiten Lichtquelleneinrichtung und der optischen Achse der Linse andererseits erstreckt.

Der besondere Vorteil der Erfindung besteht darin, dass einer Projektionslichteinheit des Projektionsscheinwerfers eine Lichtquelleneinrichtung mit mehr als einer Lichtquelle zugeordnet sein kann, so dass Platz sparend die Anzahl der Projektionslichteinheiten der zur Erzeugung der vorgegebenen Lichtverteilungen verringert werden kann. Dadurch, dass eine erste Lichtquelleneinrichtung und/oder eine Lichtquelleneinrichtung in einem relativ großen Abstand zu einer optischen Achse angeordnet ist, kann eine verbesserte Abführung der bei Betrieb der Lichtquelleneinrichtungen entstehenden Wärme an einen hinteren Kühlkörper gewährleistet sein. Beispielsweise können die Lichtquellenträger massiv ausgebildet sein, ohne die optisch wirksamen Flächen der Projektionslichteinheiten zu reduzieren. Hierdurch ergibt sich eine verbesserte thermische Anbindung der Lichtquelleneinrichtungen, die es ermöglichen, dass die Lichtquelleneinrichtung eine Mehrzahl von Lichtquellen zur Erhöhung der Beleuchtungsstärke aufweisen kann.

Nach einer bevorzugten Ausführungsform der Erfindung bilden eine Mittelachse der ersten Reflektoreinrichtung und eine Mittelachse der zweiten Reflektoreinrichtung einen Öffnungswinkel von mindestens 30°, vorzugsweise 45°. Hierdurch ist eine maximale Lichtausbeute gewährleistet, da das von den jeweils zugeordneten Reflektoreinrichtungen reflektierte Licht ungehindert in Richtung der Linse reflektiert wird.

Nach einer Weiterbildung der Erfindung ist die erste Reflektoreinrichtung aus einem ersten Reflektor und die zweite Reflektoreinrichtung aus einem zweiten Reflektor gebildet, die jeweils über einen Längsabschnitt verfügen, die sich in Lichtaustrittsrichtung asymptotisch an die optische Achse annähern. Vorteilhaft können die Längsabschnitte der Reflektoren zu einer Blendenspitze zusammenlaufen, die Bestandteil der ersten Blende der ersten Projektionslichteinheit und Bestandteil einer zweiten Blende der zweiten Projektionslichteinheit ist. Vorteilhaft kann somit die Blende in den Reflektor integriert sein.

Nach einer bevorzugten Ausführungsform der Erfindung ist eine einem Reflektor zugeordnete Blende als eine Schrägfläche ausgebildet, die bezüglich einer optischen Achse in Richtung eines Scheitelbereichs des Reflektors ansteigend ausgebildet ist. Im Scheitelbereich des Reflektors ist die Schrägfläche über eine gekrümmte Grenzlinie mit dem Reflektor verbunden.

Vorteilhaft weist die erfindungsgemäße Ausführungsform eine Optimierung der Lichtverteilung hinsichtlich der Reichweite, des Fahrkomforts und der Sicherheit auf. Ferner können Abbildungsfehler der Projektionslinse unterdrückt und eine Toleranzempfindlichkeit bei der Herstellung des Scheinwerfers reduziert werden. Dies wird insbesondere durch die erfindungsgemäß ausgebildete Blendenkante bewirkt.

Weitere Vorteile der Erfindung ergeben sich aus den weiteren Unteransprüchen.

Ausführungsbeispiele der Erfindung wird nachfolgend anhand der Zeichnungen näher erläutert.

Es zeigen:
- Fig. 1: ein schematischer Vertikalschnitt durch eine Projektionsscheinwerfer nach einer ersten Ausführungsform,
- Fig. 2: ein schematischer Vertikalschnitt durch den Projektionsscheinwerfer gemäß Figur 1 mit einer alternativen ersten und zweiten Reflektoreinrichtung,
wobei exemplarisch Lichtstrahlen eingezeichnet sind,
- Fig. 3: eine perspektivische Seitenansicht eines Projektionsscheinwerfers nach einer weiteren Ausführungsform,
- Fig. 4: eine perspektivische Darstellung einer ersten und zweiten Reflektoreinrichtung des Projektionsscheinwerfers gemäß Figur 3 seitlich von vorne gesehen,
- Fig. 5: eine Vorderansicht der ersten und zweien Reflektoreinrichtung des Projektionsscheinwerfers nach Figur 3 und
- Fig. 6: eine Draufsicht der ersten und zweiten Reflektoreinrichtung des Projektionsscheinwerfers gemäß Figur 3.

In Figur 1 ist ein Projektionsscheinwerfer 1 dargestellt, der aus einer ersten Projektionslichteinheit 2 zur Erzeugung einer Abblendlichtverteilung und einer zweiten Projektionslichteinheit 3 zur Erzeugung einer Fernlichtverteilung besteht. Die erste Projektionslichteinheit 2 ist im Wesentlichen bezüglich einer horizontalen Ebene symmetrisch zu der zweiten Projektionslichteinheit 3 angeordnet.

Die ersten Projektionslichteinheit 2 weist eine erste Lichtquelleneinrichtung 4, eine erste Reflektoreinrichtung 5 und eine erste Blende 6 auf.

Die zweite Projektionslichteinheit 3 weist eine zweite Lichtquelleneinrichtung 7, eine zweite Reflektoreinrichtung 8 und eine zweite Blende 9 auf.

Die erste Projektionslichteinheit 2 und die zweite Projektionslichteinheit 3 arbeiten jeweils nach dem Projektionsprinzip, wobei die erste Reflektoreinrichtung 5 bzw. die zweite Reflektoreinrichtung 8 jeweils die von der ersten Lichtquelleneinrichtung 4 emittierten Lichtstrahlen 10 bzw. die von der zweiten Lichtquelleneinrichtung 7 emittierten Lichtstrahlen 11 in die Nähe eines hinteren Brennpunktes F einer von der ersten Projektionslichteinheit 2 und der zweiten Projektionslichteinheit 3 gemeinsam genutzten Linse 12 sammeln. Die Linse 12 ist in Lichtaustrittsrichtung 13 des Projektionsscheinwerfers 1 vor der ersten Reflektoreinrichtung 5 und der zweiten Reflektoreinrichtung 8 bzw. der ersten Blende 6 und der zweiten Blende 9 angeordnet.

Die erste Lichtquelleneinrichtung 4 weist vorzugsweise mehrere als Leuchtdioden (LED) ausgebildete Lichtquellen 4' auf, von denen beispielhaft in der Figur 1 bzw. Figur 2 lediglich eine einzige dargestellt ist. Die zweite Lichtquelleneinrichtung 7 weist vorzugsweise mehrere als Leuchtdioden (LED) ausgebildete Lichtquellen 7' auf. Die Lichtquellen 4' der ersten Lichtquelleneinrichtung 4 und die Lichtquellen 7' der zweiten Lichtquelleneinrichtung 7 sind jeweils auf einem nicht dargestellten Lichtquellenträger angeordnet, der in Querrichtung außerhalb einer gedachten parallel zur optischen Achse 14 verlaufenden Verlängerungslinie der Linse 12 angeordnet ist. An den Lichtquellenträger kann sich in rückwärtiger Richtung des Projektionsscheinwerfers ein massiver Kühlkörper anschließen, der insbesondere die durch die Mehrzahl von ersten Lichtquellen 4' erzeugt Wärme abführen kann.

Wie aus den Figuren 1 und 2 deutlich wird, ist ein Abstand A zwischen einer Erstreckungsebene G und G' der ersten Lichtquelleneinrichtung 4 bzw. der zweiten Lichtquelleneinrichtung 7 zu der optischen Achse 14 der Linse 12 größer als die Quererstreckung der ersten Reflektoreinrichtung 5 und/oder die Quererstreckung der zweiten Reflektoreinrichtung 8. Unter Quererstreckung der ersten Reflektoreinrichtung 5 bzw. der zweiten Reflektoreinrichtung 8 wird die quer zur optischen Achse 14 der Linse 12 verlaufende Erstreckung der Reflektoreinrichtungen 5 bzw. 8 verstanden. Die erste Reflektoreinrichtung 5 erstreckt sich in einem Bereich zwischen der Erstreckungsebene G der ersten Lichtquelleneinrichtung 4 und der optischen Achse 14 der Linse 12. Die zweite Reflektoreinrichtung 8 erstreckt sich zwischen der Erstreckungsebene G' der zweiten Lichtquelleneinrichtung 7 und der optischen Achse 14 der Linse 12.

Die erste Reflektoreinrichtung 5 und die zweite Reflektoreinrichtung 8 sind im Wesentlichen zwischen der ersten Lichtquelleneinrichtung 4 und der zweiten Lichtquelleneinrichtung 7 angeordnet. Eine Mittelachse M der ersten Reflektoreinrichtung 5 und eine Mittelachse M' der zweiten Reflektoreinrichtung 8 bilden einen Öffnungswinkel W von mindestens 10°, vorzugsweise 25°. Die Mittelachsen M, M' der ersten Reflektoreinrichtung 5 und der zweiten Reflektoreinrichtung 8 schneiden sich in dem Brennpunkt F.

Die erste Reflektoreinrichtung 5 weist einen ellipsoidförmigen ersten Reflektor 5' auf. Die zweite Reflektoreinrichtung 8 weist einen ellipsoidförmigen zweiten Reflektor 8' auf. Der erste Reflektor 5' erstreckt sich im Wesentlichen spiegelbildlich zu dem zweiten Reflektor 8' oberhalb der optischen Achse 14, während der zweite Reflektor 8' unterhalb der optischen Achse 14 angeordnet ist.

Der erste Reflektor 5' weist einen Längsabschnitt 15 auf, der sich in Lichtaustrittsrichtung 13 der optischen Achse 14 nähert. Der zweite Reflektor 8' weist einen Längsabschnitt 16 auf, der sich in Lichtaustrittsrichtung 13 der optischen Achse 14 nähert. Ein vorderes Ende des Längsabschnitts 15 des ersten Reflektors 5' bildet die erste Blende 6 der ersten Projektionslichteinheit 2 zur Erzeugung einer Hell-Dunkel-Grenze für die Abblendlichtverteilung. Ein vorderes Ende des Längsabschnitts 16 des zweiten Reflektors 8' bildet die zweite Blende 9 der zweiten Projektionslichteinheit 3. Die Reflektoren 5', 8' bilden somit zugleich die Blenden für die Projektionslichteinheiten 2, 3. Im vorliegenden Ausführungsbeispiel laufen die Längsabschnitte 15, 16 zu einer Blendenspitze 17 zusammen, die zur Abbildung der Hell-Dunkel-Grenze für die Abblendlichtverteilung dient.

Nach einer alternativen Ausführungsform können die Enden der Längsabschnitte 15, 16 des ersten Reflektors 5' bzw. des Reflektors 8' auch in Lichtaustrittsrichtung 13 versetzt zueinander angeordnet sein.

Nach der in Figur 2 dargestellten Ausführungsform kann der erste Reflektor 5' bzw. der zweite Reflektor 8' jeweils einen Längsabschnitt 18 bzw. 19 aufweisen, die in einem Abstand S zu der Blendenspitze 17 zusammenlaufen.

Die erste Lichtquelleneinrichtung 4 und die zweite Lichtquelleneinrichtung 7 sind derart angeordnet, dass die Hauptabstrahlrichtung derselben senkrecht zur optischen Achse 14 und hin zur optischen Achse 14 verläuft. Vorzugsweise sind die Lichtquelleneinrichtungen 4 und 7 gegenüberliegend zu der optischen Achse 14 angeordnet. Die erste Reflektoreinrichtung 5 und die zweite Reflektoreinrichtung 8 erstrecken sich im Querschnitt lilienförmig, wobei die Außenfläche der Lilienform mit einer spiegelnden Reflexionsfläche versehen ist.

Nach einer weiteren Ausführungsform der Erfindung gemäß den Figuren 3 bis 6 ist im Vergleich zu den vorhergehenden Ausführungsformen eine andere Reflektor- und Blendenanordnung vorgesehen.

Der Projektionsscheinwerfer weist eine oberhalb der optischen Achse 14 angeordnete erste Reflektoreinrichtung 100 auf, der zwei Lichtquellen 7' (Leuchtdioden) zur Erzeugung einer Abblendlichtverteilung zugeordnet sind. Zu diesem Zweck weist die obere Reflektoreinrichtung 100 zwei nebeneinander angeordnete Reflektoren 105, 105' auf, denen jeweils eine Lichtquelle 7' zugeordnet ist.

Unterhalb der optischen Achse 14 ist eine zweite Reflektoreinrichtung 101 angeordnet, der eine weitere Lichtquelle 7' (Leuchtdiode) zugeordnet ist zur Erzeugung einer Fernlichtverteilung. Die zweite Reflektoreinrichtung 101 weist einen einzigen Reflektor 108 auf, dem die Leuchtdiode 7' zugeordnet ist. Die Leuchtdioden 7' sind - wie bei den vorhergehenden Ausführungsbeispielen - jeweils auf einer der optischen Achse 14 abgewandten Seite der Reflektoren 105, 105' bzw. des Reflektors 108 angeordnet.

Die erste Reflektoreinrichtung 100 und die zweite Reflektoreinrichtung 101 sind einstückig miteinander verbunden, wobei eine auf einer zueinander gewandten Seite angeordnete erste Blende 106 der ersten Reflektoren 105, 105' mit einer zweiten Blende 109 des zweiten Reflektors 108 zu einer gemeinsamen Blendenkante 117 zusammenlaufen. Nach einer nicht dargestellten alternativen Ausführungsform können die erste Reflektoreinrichtung 100 und die zweite Reflektoreinrichtung 101 auch körperlich getrennt zueinander angeordnet sein.

Die erste Blende 106 und die zweite Blende 109 verlaufen jeweils als eine Schrägfläche unter Bildung eines spitzen Winkels bezüglich einer horizontalen Ebene E, in der die optische Achse 14 verläuft. Ausgehend von der gemeinsamen Blendenkante 117 steigt der Abstand B der ersten Blende 106 zu der zweiten Blende 109 in Richtung des Scheitelbereiches der Reflektoreinrichtungen 100, 101 an, wie aus Figur 4 ersichtlich ist. Im Scheitelbereich der Reflektoreinrichtungen 100 bzw. 101 gehen die erste Blende 106 und die zweiten Blende 109 über eine gekrümmte Grenzlinie 120 bzw. 121 in den ersten Reflektor 105, 105' bzw. den zweiten Reflektor 108 über. Nach einer nicht dargestellten alternativen Ausführungsform können die erste Blende 106 und/oder die zweite Blende 109 auch stetig in den ersten Reflektor 105, 105' bzw. den zweiten Reflektor 108 übergehen.

Die Schrägflächen der ersten Blende 106 und der zweiten Blende 109 sind uneben ausgebildet und weisen mindestens eine Krümmungsfläche auf. Die Krümmungsfläche kann beispielsweise als eine gewölbte Teilfläche 126, 127 mit mindestens einer quer und/oder in Richtung zur optischen Achse 14 verlaufenden Krümmungslinie ausgebildet sein. In einem in horizontaler Richtung gesehen mittleren Bereich der ersten Blende 106 und der zweiten Blende 109 ist eine Abknickung 120 bzw. eine Abknickungslinie vorgesehen, die sich in einem spitzen Winkel zu der optischen Achse 14 erstreckt.

Die Blendenkante 117 verläuft nicht geradlinig, sondern weist Ausformungen in horizontaler (Z-Richtung) und vertikaler Richtung (Y-Richtung) auf. Die Blendenkante 117 weist einen Versatzabschnitt 124 auf, in dem die Blendenkante 117 geradlinig verläuft zwischen einer die optische Achse 14 enthaltenen horizontalen Ebene E und einer zu derselben parallelen horizontalen Ebene E', die in vertikaler Richtung unterhalb der optischen Achse 14 angeordnet ist. Der geradlinige Versatzabschnitt 24 bildet einen spitzen Winkel zu der horizontalen Ebene E.

Die Blendenkante 117 weist eine Kantenverrundung mit einem Durchmesser von mindestens 0,05 mm auf.

Vorteilhaft ermöglicht diese Ausführungsform der Erfindung eine Optimierung der Lichtverteilung hinsichtlich der Reichweite, des Fahrkomforts und der Sicherheit. Abbildungsfehler der Projektionslinse 12 können unterdrückt werden.

Nach einer nicht dargestellten alternativen Ausführungsform der Erfindung können die erste Blende 106 und/oder die zweite Blende 109 auch als eine im Wesentlichen ebene Blechplatte ausgebildet sein, an deren freien Ende sich die Blendenkante 117 erstreckt. Vorzugsweise erstreckt sich die Blechplatte waagerecht.

### Bezugszeichenliste

- 1: Projektionsscheinwerfer
- 2: erste Projektionslichteinheit
- 3: zweite Projektionslichteinheit
- 4, 4': erste Lichtquelleneinrichtung
- 5, 5': erste Reflektoreinrichtung
- 6: erste Blende
- 7, 7': zweite Lichtquelleneinrichtung
- 8, 8': zweite Reflektoreinrichtung
- 9: zweite Blende
- 10: Lichtstrahlen
- 11: Lichtstrahlen
- 12: Linse
- 13: Lichtaustrittsrichtung
- 14: optische Achse
- 15: Längsabschnitt
- 16: Längsabschnitt
- 17: Blendenspitze
- 18: Längsabschnitt
- 19: Längsabschnitt
- 100: erste Reflektoreinrichtung
- 101: zweite Reflektoreinrichtung
- 105, 105': Reflektoren
- 106: erste Blende
- 108: Reflektor
- 109: zweite Blende
- 117: gemeinsame Blendenkante
- 120: gekrümmte Grenzlinie
- 121: gekrümmte Grenzlinie
- 124: Versatzabschnitt
- 126: gewölbte Teilfläche
- 127: gewölbte Teilfläche

- B: Abstand
- E, E': horizontale Ebene

## Patentansprüche

1. Projektionsscheinwerfer für Fahrzeuge mit einer ersten Projektionslichteinheit zur Erzeugung einer ersten Lichtverteilung und mit einer zweiten Projektionslichteinheit zur Erzeugung einer zweiten Lichtverteilung, die über eine in Lichtaustrittsrichtung vorgelagerte gemeinsame Linse verfügen, wobei die erste Projektionslichteinheit eine erste Reflektoreinrichtung, eine der ersten Reflektoreinrichtung zugeordnete erste Lichtquelleneinrichtung und eine zwischen der ersten Reflektoreinrichtung der Linse angeordnete erste Blende einerseits und die zweite Projektionslichteinheit eine zweite Reflektoreinrichtung, eine der zweiten Reflektoreinrichtung zugeordnete zweite Lichtquelleneinrichtung und eine zwischen der zweiten Reflektoreinrichtung und der Linse angeordnete zweite Blende andererseits aufweist, wobei die erste Reflektoreinrichtung und die zweite Reflektoreinrichtung das von der ersten Lichtquelleneinrichtung bzw. der zweiten Lichtquelleneinrichtung emittierte Licht in der Nähe eines hinteren Brennpunktes der Linse sammeln, **dadurch gekennzeichnet, dass** sich die erste Reflektoreinrichtung (5) zumindest in einem Bereich zwischen einer Erstreckungsebene (G) der ersten Lichtquelleneinrichtung (4) und der optischen Achse (14) der Linse (12) erstreckt einerseits und dass sich die zweite Reflektoreinrichtung (8) zumindest in einem Bereich zwischen der Erstreckungsebene (G') der zweiten Lichtquelleneinrichtung (7) und der optischen Achse (14) der Linse (12) andererseits erstreckt.

2. Projektionsscheinwerfer nach Anspruch 1, **dadurch gekennzeichnet, dass** der Abstand (A) der ersten Lichtquelleneinrichtung (4) und/oder der zweiten Lichtquelleneinrichtung (7) zu der optischen Achse (14) der Linse (12) größer ist als die quer zur optischen Achse (14) verlaufende Erstreckung der ersten Reflektoreinrichtung (5) und/oder der zweiten Reflektoreinrichtung (8).

3. Projektionsscheinwerfer nach Anspruch 1 oder 2, **dadurch gekennzeichnet, dass** eine Mittelachse (M, M') der ersten Reflektoreinrichtung (5) und eine Mittelachse (M, M') der zweiten Reflektoreinrichtung (8) einen Öffnungswinkel (W) von mindestens 10° bilden.

4. Projektionsscheinwerfer nach einem der Ansprüche 1 bis 3, **dadurch gekennzeichnet, dass** die erste Reflektoreinrichtung (5) einen ersten Reflektor (5') und die zweite Reflektoreinrichtung (8) eine zweiten Reflektor (8') aufweist und dass sich ein der optischen Achse (14) zugewandter Längsabschnitt (15) des ersten Reflektors (5') und ein der optischen Achse (14) zugewandter Längsabschnitt (16) des zweiten Reflektors (8') im Bereich der optischen Achse (14) in Lichtaustrittsrichtung (13) asymptotisch annähern.

5. Projektionsscheinwerfer nach einem der Ansprüche 1 bis 4, **dadurch gekennzeichnet, dass** die erste Blende (6) der ersten Projektionslichteinheit (2) einstückig mit dem ersten Reflektor (5') und die zweite Blende (9) der zweiten Projektionslichteinheit (3) einstückig mit dem zweiten Reflektor (8') verbunden ist.

6. Projektionsscheinwerfer nach einem der Ansprüche 1 bis 5, **dadurch gekennzeichnet, dass** die erste Blende (6) und die zweite Blende (9) einstückig miteinander verbunden sind und dass die erste Blende (6) und die zweite Blende (9) durch eine gemeinsame Blendenspitze (17) gebildet sind, die das Ende des Längsabschnitts (15, 18) des erste Reflektors (5') und das Ende des Längsabschnitts (16, 19) des zweiten Reflektors (8') bildet.

7. Projektionsscheinwerfer nach einem der Ansprüche 1 bis 6, **dadurch gekennzeichnet, dass** der erste Reflektor (5') und der zweite Reflektor (8') ellipsoidförmig ausgebildet sind.

8. Projektionsscheinwerfer nach einem der Ansprüche 1 bis 7, **dadurch gekennzeichnet, dass** die erste Blende (106) des ersten Reflektors (105) und die zweite Blende (109) des zweiten Reflektors (108) jeweils als eine Schrägfläche ausgebildet ist, deren Abstand (B) zueinander ausgehend von einer gemeinsamen Blendenkante (117) annsteigt, bis die erste Blende (106) und die zweite Blende (109) in Form einer gekrümmten Grenzlinie (120,121) in den ersten Reflektor (105) bzw. in den zweiten Reflektor (108) übergeht.

9. Projektionsscheinwerfer nach Anspruch 8, **dadurch gekennzeichnet, dass** die Schrägfläche (106, 109) mindestens eine Abknickung (122) aufweist.

10. Projektionsscheinwerfer nach Anspruche 8 oder 9, **dadurch gekennzeichnet, dass** die Schrägfläche (106, 109) uneben ausgebildet ist und mindestens eine Krümmungsfläche aufweist.

11. Projektionsscheinwerfer nach einem der Ansprüche 8 bis 10, **dadurch gekennzeichnet, dass** die Blendenkante (117) nicht geradlinig verläuft.

12. Projektionsscheinwerfer nach einem der Ansprüche 8 bis 11, **dadurch gekennzeichnet, dass** die Blendenkante (117) einen Versatzabschnitt (124) aufweist, derart, dass der Verlauf der Blendenkante (117) aus einer die optische Achse (14) enthaltenen Ebene (E) in eine zu dieser parallelen Ebene (E') verändert wird.

13. Projektionsscheinwerfer nach einem der Ansprüche 8 bis 12, **dadurch gekennzeichnet, dass** der Versatzabschnitt (124) durch einen Blendenkantenabschnitt gebildet ist, der zu der Ebene (E) einen spitzen Winkel bildet.

14. Projektionsscheinwerfer nach einem der Ansprüche 8 bis 13, **dadurch gekennzeichnet, dass** die Blendenkante (117) an einem freien Ende der als ebene Blechplatte ausgebildeten ersten Blende und/oder zweiten Blende angeordnet ist.

15. Projektionsscheinwerfer nach einem der Ansprüche 8 bis 14, **dadurch gekennzeichnet, dass** die Schrägfläche (106, 109) mehrere gewölbte Teilflächen (126, 127) mit mindestens einer quer und/oder in Richtung zur optischen Achse (14) verlaufenden Krümmungslinie (128) aufweist.

16. Projektionsscheinwerfer nach einem der Ansprüche 8 bis 15, **dadurch gekennzeichnet, dass** die Blendenkante (117) eine Kantenverrundung mit einem Durchmesser von mindestens 0,05 mm aufweist.

17. Projektionsscheinwerfer nach einem der Ansprüche 8 bis 16, **dadurch gekennzeichnet, dass** die erste Lichtquelleneinrichtung (4) eine Mehrzahl von Lichtquellen (4') umfasst.

18. Projektionsscheinwerfer nach einem der Ansprüche 8 bis 17, **dadurch gekennzeichnet, dass** die Lichtquellen (4', 5') der ersten Lichtquelleneinrichtung (4) und der zweiten Lichtquelleneinrichtung (7) als Leuchtdioden ausgebildet sind.

19. Projektionsscheinwerfer nach einem der Ansprüche 8 bis 18, **dadurch gekennzeichnet, dass** die erste Projektionslichteinheit (2) zur Erzeugung einer Abblendlichtverteilung und die zweite Projektionslichteinheit (3) zur Erzeugung einer Fernlichtverteilung vorgesehen ist.

## Claims

1. Projection headlamp for vehicles comprising a first projection light unit for the generation of a first light distribution and a second projection light unit for the generation of a second light distribution, possessing a common lens arranged in front of these in the light exit direction, wherein the first projection light unit comprises, on one hand, a first reflector device, a first light source device assigned to the first reflector device and a first screen arranged between the first reflector device and the lens and the second projection light unit on the other hand comprises a second reflector device, a second light source device assigned to the second reflector device and a second screen arranged between the second reflector device and the lens, wherein the first reflector device and the second reflector device concentrate the light emitted from the first light source device resp. the second light source device in the vicinity of a rear focal point of the lens, **characterized in that** the first reflector device (5) on one hand extends at least in an area between an extension plane (G) of the first light source device (4) and the optical axis (14) of the lens (12), and that, on the other hand, the second reflector device (8) extends at least in an area between an extension plane (G') of the second light source device (7) and the optical axis (14) of the lens (12).

2. Projection headlamp according to Claim 1, **characterized in that** the distance (A) from the first light source device (4) and/or the second light source device (7) relative to the optical axis (14) of the lens (12) is larger than the extension of the first reflector device (5) and/ or the second reflector device (8) running transversely relative to the optical axis (14).

3. Projection headlamp according to Claim 1 or Claim 2, **characterized in that** a central axis (M, M') of the first reflector device (5) and a central axis (M, M') of the second reflector device (8) form an aperture angle (W) of at least 10°.

4. Projection headlamp according to one of the Claims 1 to 3, **characterized in that** the first reflector device (5) comprises a first reflector (5') and the second reflector device (8) comprises a second reflector (8') and that a longitudinal section (15) of the first reflector (5') facing the optical axis (14) and a longitudinal section (16) of the second reflector (8') facing the optical axis (14) asymptotically approach one another in the region of the optical axis (14) in the light exit direction (13).

5. Projection headlamp according to one of the Claims 1 to 4, **characterized in that** the first screen (6) of the first projection light unit (2) is integrally connected with the first reflector (5') and the second screen (9) of the second projection light unit (3) is integrally connected with the second reflector (8').

6. Projection headlamp according to one of the Claims 1 to 5, **characterized in that** the first screen (6) and the second screen (9) are integrally connected and the first screen (6) and the second screen (9) are formed by a common edge (17) of the screen forming the end of the longitudinal section (15, 18) of the first reflector (5') and the end of the longitudinal section (16, 19) of the second reflector (8').

7. Projection headlamp according to one of the Claims 1 to 6, **characterized in that** the first reflector (5') and the second reflector (8') have an ellipsoidal shape.

8. Projection headlamp according to one of the Claims 1 to 7, **characterized in that** the first screen (106) of the first reflector (105) and the second screen (109) of the second reflector (108) are each shaped as an inclined surface, whose distance (B) relative to one another, starting from a common screen edge (117), increases until the first screen (106) and the second screen (109) merge, in the shape of a bent boundary line (120, 121), into the first reflector (105) resp. the second reflector (108).

9. Projection headlamp according to Claim 8, **characterized in that** the inclined surface (106, 109) has at least one bend (122).

10. Projection headlamp according to Claim 8 or 9, **characterized in that** the inclined surface (106,109) has an uneven form and at least one curved surface.

11. Projection headlamp according to one of Claims 8 to 10, **characterized in that** the screen edge (117) is not rectilinear.

12. Projection headlamp according to one of Claims 8 to 11, **characterized in that** the screen edge (117) has an offset section (124), such that the profile of the screen edge (117) is changed from a plane (E) containing the optical axis (14) to a plane (E') parallel to said plane.

13. Projection headlamp according to one of the Claims 8 to 12, **characterized in that** the offset section (124) is formed by a section of the screen edge that forms an acute angle to the plane (E).

14. Projection headlamp according to one of the Claims 8 to 13, **characterized in that** the screen edge (117) is placed on a free end of the first screen and/or the second screen, which have the form of a flat metal plate.

15. Projection headlamp according to one of Claims 8 to 14, **characterized in that** the inclined surface (106, 109) has a plurality of curved surface parts (126,127) with at least one line of curvature (128) transverse to and/or extending in the direction of the optical axis (14).

16. Projection headlamp according to one of Claims 8 to 15, **characterized in that** the screen edge (117) has an edge rounding with a diameter of at least 0.05 mm.

17. Projection headlamp according to one of Claims 8 to 16, **characterized in that** the first light source device (4) comprises a multitude of light-sources (4').

18. Projection headlamp according to one of Claims 8 to 17, **characterized in that** the light sources (4', 5') of the first light source device (4) and the second light source device (7) are embodied as light-emitting diodes.

19. Projection headlamp according to one of Claims 8 to 18, **characterized in that** the first projection light unit (2) is provided for the generation of a low-beam light distribution and the second projection light unit (3) is provided for the generation of a high-beam light distribution.

## Revendications

1. Projecteur à technologie elliptique pour véhicules automobiles avec une première unité d'éclairage à projection pour engendrer une première répartition lumineuse et avec une deuxième unité d'éclairage à projection pour engendrer une deuxième répartition lumineuse, qui disposent d'une lentille commune en amont en direction de sortie de lumière, la première unité d'éclairage à projection présentant d'un côté un premier dispositif de réflecteur, un premier dispositif de source de lumière attribué au premier dispositif de réflecteur et un premier masque disposé entre le premier dispositif de réflecteur et la lentille et de l'autre côté la deuxième unité d'éclairage à projection présentant un deuxième dispositif de réflecteur, un deuxième dispositif de source de lumière attribué au deuxième dispositif de réflecteur et un deuxième masque disposé entre le deuxième dispositif de réflecteur et la lentille, le premier et le deuxième dispositif de réflecteur collectant la lumière émise par le premier dispositif de source de lumière ou bien par le deuxième dispositif de source de lumière proche d'un foyer arrière de la lentille,
**caractérisé en ce que**
le premier dispositif de réflecteur (5) s'étend d'un côté au moins dans une zone entre le plan d'extension (G) du premier dispositif de source de lumière (4) et l'axe optique (14) de la lentille (12) et que le deuxième dispositif de réflecteur (8) s'étend de l'autre côté au moins dans une zone entre le plan d'extension (G') du deuxième dispositif de source de lumière (7) et l'axe optique (14) de la lentille (12).

2. Projecteur à technologie elliptique selon la revendication 1, **caractérisé en ce que** la distance (A) du premier dispositif de source de lumière (4) et/ou du deuxième dispositif de source de lumière (7) par rapport à l'axe optique (14) de la lentille (12) est supérieure à l'extension en travers de l'axe optique (14) du premier dispositif de réflecteur (5) et/ou du deuxième dispositif de réflecteur (8).

3. Projecteur à technologie elliptique selon la revendication 1 ou 2, **caractérisé en ce qu'**un axe moyen (M, M') du premier dispositif de réflecteur (5) et un axe moyen (M, M') du deuxième dispositif de réflecteur (8) forment un angle d'ouverture (W) d'au moins 10°.

4. Projecteur à technologie elliptique selon l'une des revendications 1 à 3, **caractérisé en ce que** le premier dispositif de réflecteur (5) présente un premier réflecteur (5') et le deuxième dispositif de réflecteur (8) présente un deuxième réflecteur (8') et qu'une section longitudinale (15) dirigée vers l'axe optique (14) du premier réflecteur (5') et une section longitudinale (16) dirigée vers l'axe optique (14) du deuxième réflecteur (8') s'approchent dans la zone de l'axe optique (14) en direction de la sortie de lumière (13) de manière asymptotique.

5. Projecteur à technologie elliptique selon l'une des revendications 1 à 4, **caractérisé en ce que** le premier masque (6) de la première unité d'éclairage à projection (2) est relié d'un seul tenant au premier réflecteur (5') et le deuxième masque (9) de la deuxième unité d'éclairage à projection (3) est relié d'un seul tenant au deuxième réflecteur (8').

6. Projecteur à technologie elliptique selon l'une des revendications 1 à 5, **caractérisé en ce que** le premier masque (6) et le deuxième masque (9) sont reliés d'un seul tenant et que le premier masque (6) et le deuxième masque (9) sont constitués par une pointe de masque commune (17) qui forme la fin de la section longitudinale (15, 18) du premier réflecteur (5') et la fin de la section longitudinale (16, 19) du deuxième réflecteur (8').

7. Projecteur à technologie elliptique selon l'une des revendications 1 à 6, **caractérisé en ce que** le premier réflecteur (5') et le deuxième réflecteur (8') sont ellipsoïdaux.

8. Projecteur à technologie elliptique selon l'une des revendications 1 à 7, **caractérisé en ce que** le premier masque (106) du premier réflecteur (105) et le deuxième masque (109) du deuxième réflecteur (108) sont formés à chaque fois en tant qu'un biseau dont la distance (B) entre eux augmente à partir d'une arête de masque commune (117) jusque le premier masque (106) et le deuxième masque (109) passent au premier réflecteur (105) respectivement au deuxième réflecteur (108) sous forme d'une ligne limite courbée (120, 121).

9. Projecteur à technologie elliptique selon la revendication 8, **caractérisé en ce que** le biseau (106, 109) présente au moins une déviation angulaire (122).

10. Projecteur à technologie elliptique selon la revendication 8 ou 9, **caractérisé en ce que** le biseau (106, 109) est inégal et présente au moins une surface courbée,

11. Projecteur à technologie elliptique selon l'une des revendications 8 à 10, **caractérisé en ce que** l'arête de masque (117) n'est pas en ligne droite.

12. Projecteur à technologie elliptique selon l'une des revendications 8 à 11, **caractérisé en ce que** l'arête de masque (117) présente une section de déport (124) de telle manière que le tracé de l'arête de masque (117) soit modifié d'un plan (E) contenant l'axe optique (14) à un plan (E') parallèle à celui-ci.

13. Projecteur à technologie elliptique selon l'une des revendications 8 à 12, **caractérisé en ce que** la section de déport (124) est formée par une section de l'arête de masque qui forme un angle aigu par rapport au plan (E).

14. Projecteur à technologie elliptique selon l'une des revendications 8 à 13, **caractérisé en ce que** l'arête de masque (117) est disposée sur un bout libre du premier masque et/ou deuxième masque réalisé sous forme d'un panneau plan en tôle.

15. Projecteur à technologie elliptique selon l'une des revendications 8 à 14, **caractérisé en ce que** le biseau (106, 109) présente plusieurs surfaces partielles bombées (126, 127) avec au moins une ligne de courbure transversale (128) à l'axe optique (14) et/ou en direction de l'axe optique (14).

16. Projecteur à technologie elliptique selon l'une des revendications 8 à 15, **caractérisé en ce que** l'arête de masque (117) présente un arrondi avec un diamètre d'au moins 0,05 mm.

17. Projecteur à technologie elliptique selon l'une des revendications 8 à 16, **caractérisé en ce que** le premier dispositif de source de lumière (4) comprend une multitude de sources de lumière (4').

18. Projecteur à technologie elliptique selon l'une des revendications 8 à 17, **caractérisé en ce que** les sources de lumière (4', 5') du premier dispositif de source de lumière (4) et du deuxième dispositif de source de lumière (7) sont des diodes électroluminescentes.

19. Projecteur à technologie elliptique selon l'une des revendications 8 à 18, **caractérisé en ce que** la première unité d'éclairage à projection (2) est prévue pour l'engendrement d'une répartition lumineuse du feu code et la deuxième unité d'éclairage à projection (3) est prévue pour l'engendrement d'une répartition lumineuse du feu de route
